# EUROPÄISCHE PATENTSCHRIFT

(11) **EP 0 472 094 B1**
(45) Veröffentlichungstag und Bekanntmachung des Hinweises auf die Patenterteilung: **11.01.1995**
(21) Anmeldenummer: 91113566.3
(22) Anmeldetag: 13.08.1991
(51) Int. Cl.: E01C 19/40

(54) **Fertiger für Strassendecken mit einer um ein Scharnier schwingenden Unterplatte, welches die Platte mit einer tragenden Struktur verbindet**
Roadfinisher with lower plate oscillating around a hinge connecting the plate to a supporting structure
Finisseuse pour revêtements routiers avec plaque inférieure oscillante autour d'une charnière liant cette plaque à une structure portante

(30) Priorität: 23.08.1990 IT 4631290
(43) Veröffentlichungstag der Anmeldung: 26.02.1992
(73) Patentinhaber: Joseph Vögele AG, D-68146 Mannheim (DE)
(72) Erfinder: Ceccaroli, Pietro, I-48011 Alfonsine (RA) (IT)
(74) Vertreter: Grünecker, Kinkeldey, Stockmair & Schwanhäusser Anwaltssozietät

(56) Entgegenhaltungen:
- WO-A-80/00160
- DE-A- 3 114 049
- FR-A- 893 442
- US-A- 4 313 690

## Beschreibung

Die vorliegende Erfindung bezieht sich auf einen Fertiger mit einer Einbaubohle um Straßendecken zu bearbeiten, welche in einer Richtung bewegbar ist, und geeignet ist, Straßendeckenbaustoffe zu verteilen, einzubauen und zu verdichten, wobei die Einbaubohle aus einer ersten tragenden Oberstruktur und einer mit der ersten tragenden Oberstruktur verbindenden zweiten Struktur besteht,
wobei die zweite Struktur aus einem Glättblech besteht, das geeignet ist, die Dicke der Straßendecke zu bestimmen,
wobei die Einbaubohle Schwingungsmittel zur Erzeugung von vertikalen Schwingungen des Glättblechs im Laufe der Bewegungen des Fertigers und Steuerungsmittel zur Steuerung der Weite der Schwingungen und zur Dämpfung der auf die erste tragende Oberstruktur übertragenden Schwingungen aufweist,
und eine Schutzvorrichtung vor einem die erste tragende Oberstruktur mit dem Glättblech verbundenen Verbindungsmittel zur Verhinderung, daß Material aus Straßendeckenbaustoff in das Verbindungsmittel eindringen kann, wobei sich die Schutzvorrichtung am Verbindungsmittel mindestens über die ganze Länge des Verbindungsmittels erstreckt,
wobei das Verbindungsmittel, in Arbeitsrichtung betrachtet, im Vorderteil der Einbaubohle angeordnet ist und auf diese Weise die tragende Oberstruktur mit dem Glättblech verbunden ist, und ein Schwingungsmittel im hinteren Teil der Einbaubohle angeordnet ist und das Verbindungsmittel aus einem Scharnier besteht,
welches sich in Richtung der Breite der Einbaubohle quer zur Arbeitsrichtung erstreckt,
und wobei das Glättblech und die erste tragende Oberstruktur im hinteren Teil der Einbaubohle eine elastische Verbindung aufweisen.

Auf den herkömmlichen Einbaubohlen (wie z.B. aus der US-A-4 313 690 vorbekannt) lassen sich Rüttelvorrichtungen für gerichtete oder ungerichtete Schwingungen einbauen, die für die Schwingungen eines Glättblechs der Einbaubohle sorgen, damit die Straßendecke verdichtet und geglättet wird. Zur Erhaltung einer Wellenbewegung, deren Schwingungsweite an die Verwendung des Fertigers angepaßt ist, sollen die Rüttelvorrichtungen eine für die zu schwingende Masse des Fertigers geeignete Leistung haben.

Der Erfindung liegt die Aufgabe zugrunde, eine einzige Struktur einer Einbaubohle des Fertigers mit vermindertem Leistungsbedarf schwingen zu lassen, obgleich vergleichbare Glättwirkungen, wie bei herkömmlichen Fertigern mit hohem Leistungsbedarf oder bessere Glättwirkungen als herkömmliche Fertiger mit gleichem Leistungsbedarf erreicht werden.

Die Aufgabe wird dadurch gelöst, daß die hintere elastische Verbindung Steuerungsmittel in Form von zwei spannbaren Federpaaren zur Steuerung der Weite der Schwingungen umfaßt.

Außerdem werden die folgenden Aufgaben durch die Verwendung der Erfindung gelöst:
1. Die Dämpfung der auf die tragende Struktur übertragenen Schwingungen, um bessere Arbeitsbedingungen für den Anwender zu erhalten;
2. Die Erhaltung einer richtigen Bemessung der tragenden Struktur in bezug auf die sehr geringen Schwingungen;
3. Das Übertragen einer fortlaufenden Schwingung auf den Staßendeckenbaustoff zur Erzielung einer besseren Endverdichtung;
4. Die Erhaltung derselben Verdichtungswirkung, die durch einen mit einer Rüttelvorrichtung für gerichtete Schwingungen ausgestatteten Fertiger erhalten werden, durch die Verwendung einer in dem erfindungsgemäßen Fertiger eingebauten Rüttelvorrichtung für ungerichtete Schwingungen, wobei die Rüttelvorrichtung für gerichtete Schwingungen denselben Leistungsbedarf benötigt;
5. Die Reduzierung der nachfolgenden Walzarbeit durch eine Straßenwalze infolge einer höheren durch die Einbaubohle erreichten Verdichtung.

Weitere Vorteile, Einzelheiten und erfindungswesentliche Merkmale ergeben sich aus der nachfolgenden Beschreibung eines Ausführungsbeispiels des Fertigers gemäß der Erfindung, unter Bezugnahme auf die beigefügten Zeichnungen. Dabei zeigt im einzelnen:
- Fig. 1: eine Ansicht von vorne einer Einbaubohle eines erfindungsgemäßen Fertigers;
- Fig. 2: einen Schnitt der in der Fig. 1 dargestellten Einbaubohle in der Lotebene A-A;
- Fig. 3: einen Bestandteil der Einbaubohle in einem Schnitt in einer Ebene B-B;
- Fig. 4: einen Vertikalschnitt der Einbaubohle des erfindungsgemäßen Fertigers zur Darstellung einer weiteren Ausführungsform des erfindungsgemäßen Fertigers.

Fig. 1 stellt eine Ansicht von vorne einer Einbaubohle eines erfindungsgemäßen Fertigers dar, in dem eine mit einer außenmittiger Masse 29 ausgestattete Rüttelvorrichtung 1 mit einem Motor 2 so kinematisch verbunden ist, daß der Motor 2 die Rüttelvorrichtung 1 antreibt.

Fig. 2 stellt einen Schnitt der in der Fig. 1 dargestellten Einbaubohle eines Fertigers mit der Lotebene A-A dar. In diesen Figuren ist eine tragende Oberstruktur 3 dargestellt, welche eine plattenförmige Unterstruktur oder Glättblech 7 trägt. Das Glättblech 7 wird mit der Oberstruktur 3 durch ein im Vorderteil der Einbaubohle angeordnetes Scharnier 6 und durch zwei in den Seitenenden der Einbaubohle sich befindliche Federpaare aus Federn 8 und 9 verbunden, wobei jeweils Bolzen 10 zum Zusammendrücken der Federn 8 und 9 vorgesehen sind.

Die tragende Struktur 3 wird mit dem nicht dargestellten Fertiger durch nicht dargestellte herkömmliche Mittel verbunden. Außerdem sind nicht dargestellte herkömmliche Elemente zur Steuerung der Einbaubohle in bezug auf die Straßenarbeitsmaschine vorgesehen, um eine vorbestimmte Dicke X (Fig. 2) aus Straßendeckenbaustoff auszufertigen.

Eine Schutzvorrichtung 5 ist vor dem Scharnier 6 zwischen der Struktur 3 und dem Glättblech 7 vorgesehen um zu verhindern, daß Material aus Straßendeckenbaustoff in das Scharnier 6, während sich der Fertiger in Richtung C bewegt, eindringen kann. Die Schutzvorrichtung 5 erstreckt sich mindestens über die gesamte Länge des Scharniers 6.

Die durch den Fertiger bewegte Einbaubohle bewegt sich in der Richtung des Pfeils C. Die in dem Fertiger eingebaute Struktur 3 zieht das Glättblechs 7 in derselben Richtung C, wobei das Glättblech 7 mit der Struktur 3 durch das Scharnier 6 verbunden ist. Das Glättblech 7 wird durch die Rüttelvorrichtung 1 in Schwingung versetzt, die mit dem Motor 2 kinematisch verbunden ist. Das schwingende Glättblech 7 verdichtet den Deckungsstoff bis zum Erhalten einer Dicke X. Durch die Vorwärtsbewegung und die Vibration des Glättblechs 7 wird der Straßendeckenbaustoff verdichtet.

Das Glättblech 7 schwenkt um das Scharnier 6 in alternierenden Bewegungen unter der Wirkung der Rüttelvorrichtung 1. Diese weist eine außermittige Masse 29 auf, die das Glättblech 7 in vier Richtungen D, E, F, G schwingen läßt. Trotzdem kann die mit der Struktur 3 durch das Scharnier 6 verbundene Glättblech 7 nur in den Richtungen E und D schwingen. Daraus entsteht eine alternierende Bewegung des Glättbleches 7 in den Richtungen E und D, die wegen der beschränkten Weite der Schwingungen fast vertikal ist. Es ist mathematisch beweisbar, daß die Schwingungen des Glättblechs 7 praktisch in vertikaler Richtung geschehen, wenn die Weite der Schwingungen in einem Winkel von fast 15^{o} Grad begrenzt ist, und dessen Bogen mit dem Sinus vergleichbar ist. Es ist klar, daß die Weite der durch das Glättblech beschriebenen Bogenlinie vom Abstand der dem Glättblech 7 zugehörigen Punkte vom Scharnier 6 abhängt. Im Bereich des Glättblechs 7, der auf die Einbauschicht wirkt, sind die Weiten der Bogen ausreichend, um eine gleichartige und progressive Kompaktheit der Dicke X des Deckungsstoffes 4 infolge der Bewegung des Glättblechs 7 in der Richtung C auszufertigen.

Die Federpaare aus den Federn 8 und 9 sind angeordnet, wie in der Fig. 3 dargestellt. Für jedes Federpaar aus den Federn 8 und 9 ist eine mit der Struktur 3 befestigte erste Pratze 14 vorgesehen, wobei die Pratze 14 mit einem ersten durchgehenden Loch 15 für den Bolzen 10 ausgestattet ist. Eine mit dem Glättblech 7 befestigte zweite Pratze 16 ist mit einem zweiten durchgehenden Loch 17 für den Bolzen 10 ausgestattet. Die Feder 9 ist zwischen einer in der Pratze 15 vorgesehenen Auflageebene 20 und einer Auflageebene 21 angeordnet, die sich in einer Seite 22 einer Buchse 23 befindet. Der Kopf des Bolzens 10 stützt sich auf einer der ersten Seite 22 entgegengesetzten zweiten Seite 24 ab. Eine Schraubenmutter 25 stützt sich auf einer Ebene 26 der Pratze 16 zur Verstellung der Spannung der Feder 8 ab, die die Spannung der Feder 9 bestimmt.

Die Weite der Schwingungen des Glättblechs 7 hängt von der Spannung der Feder 9 in umgekehrt proportionaler Weise ab. Die Federn 9 übertragen die Schwingungen auf die Struktur 3. Trotzdem sind die Schwingungen durch die Elastizität der Feder 9 gedämpft, um die Struktur 3, die mit dem Fertiger verbunden ist, nicht schadhaft zu belasten. Außerdem ist die Pratze 14 so gebaut, daß keine Materialermüdung des Werkstoffes, aus der sie gebaut ist, erfolgt.

Fig. 4 stellt den mit einer Vorrichtung zum Anfang des Stampfverfahrens der Straßendecke ausgestatteten Fertiger dar. Diese Vorrichtung besteht aus einem außermittigen Läufer 27 und aus einem Stampfer 11, der mit dem Läufer 27 durch ein herkömmliches Verbindungsglied 28 verbunden ist. Der Läufer 27 treibt den Stampfer 11 wechselweise nach oben und nach unten zum Beginn des Glättungsverfahrens der Straßendecke, das durch das Glättblech 7 abgearbeitet wird.

Eine Schutzvorrichtung 12 ist vor dem Scharnier 6 in der Richtung C des Fertigers angeordnet, um zu verhindern, daß Material aus Straßendeckenbaustoff in das Scharnier 6 eindringt, wobei sich die Schutzvorrichtung 12 zumindest über die ganze Länge des Scharniers erstreckt.

In einer nicht dargestellten Ausführungsform der Erfindung ist das Scharnier 6 ein elastisches Scharnier, das die Funktionen von Bindung mit einem Freiheitsgrad zwischen den Strukturen 3 und 7 und von elastischer Verbindung zwischen denselben Strukturen vereinigt.

## Patentansprüche

1. Fertiger mit einer Einbaubohle um Straßendecken zu bearbeiten, welche in einer Richtung (C) bewegbar ist, und geeignet ist, Straßendeckenbaustoffe zu verteilen, einzubauen und zu verdichten, wobei die Einbaubohle aus einer ersten tragenden Oberstruktur (3) und einer mit der ersten tragenden Oberstruktur (3) verbindenden zweiten Struktur (7) besteht,
wobei die zweite Struktur aus einem Glättblech (7) besteht, das geeignet ist, die Dicke (X) der Straßendecke zu bestimmen,
wobei die Einbaubohle Schwingungsmittel zur Erzeugung von vertikalen Schwingungen des Glättblechs (7) im Laufe der Bewegungen des Fertigers und Steuerungsmittel (8, 9, 10) zur Steuerung der Weite der Schwingungen und zur Dämpfung der auf die erste tragende Oberstruktur (3) übertragenden Schwingungen aufweist,
und eine Schutzvorrichtung (5, 12) vor einem die erste tragende Oberstruktur (3) mit dem Glättblech (7) verbundenen Verbindungsmittel (6) zur Verhinderung, daß Material aus Straßendeckenbaustoff in das Verbindungsmittel (6) eindringt, angeordnet ist, wobei sich die Schutzvorrichtung (5, 12) am Verbindungsmittel (6) mindestens über die ganze Länge des Verbindungsmittels (6) erstreckt,
wobei das Verbindungsmittel (6), in Arbeitsrichtung (C) betrachtet, im Vorderteil der Einbaubohle angeordnet ist und auf diese Weise die tragende Oberstruktur (3) mit dem Glättblech (7) verbunden ist, und ein Schwingungsmittel (1) im hinteren Teil der Einbaubohle angeordnet ist und das Verbindungsmittel (6) aus einem Scharnier besteht,
welches sich in Richtung der Breite der Einbaubohle quer zur Arbeitsrichtung erstreckt,
und wobei das Glättblech (7) und die erste tragende Oberstruktur (3) im hinteren Teil der Einbaubohle eine elastische Verbindung aufweisen,
**dadurch gekennzeichnet,** daß
die hintere elastische Verbindung Steuerungsmittel (8, 9, 10) in Form von zwei spannbaren Federpaaren (8, 9) zur Steuerung der Weite der Schwingungen umfaßt.

2. Fertiger nach Anspruch 1, **dadurch gekennzeichnet,** daß die Schwingungsmittel eine mit außermittiger Masse (29) ausgestattete Rüttelvorrichtung (1) umfaßt.

3. Fertiger nach Anspruch 1, **dadurch gekennzeichnet,** daß bei den Steuerungsmitteln (8, 9, 10) ein Paar Mutterschrauben (10) auf den zweiten Federn zur Steuerung der Spannung der ersten Feder (9) wirken, um die Weite der Schwingungen des Glättblechs (7) zu bestimmen.

4. Fertiger nach Anspruch 1, **dadurch gekennzeichnet,** daß das Verbindungsmittel (6) aus einem elastischen Scharnier besteht.

5. Fertiger nach Anspruch 1, **dadurch gekennzeichnet**, daß ein Stampfer (11) vorgesehen ist, der mit einem außermittigen Läufer (27) über ein Verbindungsglied (28) verbunden ist, wobei der Läufer (27) den Stampfer (11) wechselweise nach oben und nach unten zum Beginn des Glättungsverfahrens der Straßendecke antreibt, das durch das Glättblech (7) abgearbeitet wird.

## Claims

1. A road finisher with a screed for processing road surfaces, the screed being movable in one direction (C) and adapted to distribute, lay and compact road surfacing materials, the screed consisting of a first load-bearing top structure (3) and a second structure (7) connecting to the first load-bearing top structure (3),
the second structure consisting of a smoothing plate (7) adapted to determine the thickness (X) of the road surface,
the screed comprising oscillatory means for generating vertical oscillations of the smoothing plate (7) during the movements of the road finisher, and control means (8, 9, 10) to control the width of the oscillations and to damp the oscillations transmitting to the first load-bearing top structure (3),
and a protective device (5, 12) in front of a connecting means (6) connecting the first load-bearing top structure (3) to the smoothing plate (7), to prevent material from the road surfacing from penetrating into the connecting means (6), the protective device (5, 12) at the connecting means (6) extending at least over the entire length of the connecting means (6),
the connecting means (6), as considered in the working direction (C), being disposed in the front part of the screed and in this way the load-bearing top structure (3) is connected to the smoothing plate (7), and an oscillatory means (1) is disposed in the rear part of the screed and the connecting means (6) consists of a hinge,
which extends transversely of the working direction in the direction of the width of the screed,
and the smoothing plate (7) and the first load-bearing top structure (3) having an elastic connection in the rear part of the screed,
characterised in that
the rear elastic connection comprises control means (8, 9, 10) in the form of two tensionable spring pairs (8, 9) for controlling the width of the oscillations.

2. A road finisher according to Claim 1,
characterised in that the oscillatory means comprises a vibratory device (1) provided with an off-centre mass (29).

3. A road finisher according to Claim 1,
characterised in that in the control means (8, 9, 10) a pair of female screws (10) act on the second springs to control the tension of the first spring (9) in order to determine the width of the oscillations of the smoothing plate (7).

4. A road finisher according to Claim 1,
characterised in that the connecting means (6) consists of an elastic hinge.

5. A road finisher according to Claim 1,
characterised in that a tamper (11) is provided which is connected to an off-centre rotor (27) via a connecting member (28), the rotor (27) alternately driving the tamper (11) upwardly and downwardly at the start of the road surface smoothing operation finished by the smoothing plate (7).

## Revendications

1. Finisseur avec une plaque de damage pour la préparation de revêtements routiers qui est mobile dans une direction (C) et est susceptible de distribuer, poser et compacter des matériaux de revêtement routier, la plaque de damage étant composée d'une première structure portante (3) et d'une seconde structure (7) en liaison avec la première structure portante (3),
la seconde structure consistant en une tôle d'égalisation (7) qui est susceptible de déterminer l'épaisseur (X) du revêtement routier,
la plaque de damage présentant des moyens d'oscillation destinés à créer des oscillations verticales de la tôle d'égalisation (7) au cours des mouvements du finisseur et des moyens de réglage (8, 9, 10) destinés à régler l'ampleur des oscillations et à amortir les oscillations qui se transmettent à la première structure portante (3),
et un dispositif de protection (5, 12) étant disposé devant un moyen de connexion (6) reliant la première structure portante (3) à la tôle d'égalisation (7), pour empêcher que des matières du matériau de revêtement routier ne pénètrent dans le moyen de connexion (6), le dispositif de protection (5, 12) s'étendant au moyen de connexion (6) au moins sur toute la longueur du moyen de connexion (6),
le moyen de connexion (6), observé dans la direction de travail (C), étant disposé dans la partie avant de la plaque de damage et la structure portante (3) étant de cette manière reliée à la tôle d'égalisation (7) et un moyen d'oscillation (1) étant disposé dans la partie arrière de la plaque de damage et le moyen de connexion (6) consistant en une charnière qui s'étend dans le sens de la largeur de la plaque de damage, transversalement à la direction de travail,
et la tôle d'égalisation (7) et la première structure portante (3) présentant, dans la partie arrière de la plaque de damage, une connexion élastique, caractérisé en ce que la connexion élastique arrière comporte des moyens de réglage (8, 9, 10) sous forme de deux paires de ressorts (8, 9) pouvant être tendus, destinés au réglage de l'ampleur des oscillations.

2. Finisseur suivant la revendication 1, caractérisé en ce que les moyens d'oscillation comportent un dispositif de secousse (1) équipé d'une masse excentrique (29).

3. Finisseur suivant la revendication 1, caractérisé en ce que, dans les moyens de réglage (8, 9, 10), une paire d'écrous (10) agissent sur les seconds ressorts pour régler la tension des premiers ressorts (9), afin de déterminer l'ampleur des oscillations de la tôle d'égalisation (7).

4. Finisseur suivant la revendication 1, caractérisé en ce que le moyen de connexion (6) consiste en une charnière élastique.

5. Finisseur suivant la revendication 1, caractérisé en ce qu'il est prévu un pilon (11) qui est relié, par l'intermédiaire d'un élément de connexion (28) à un rotor excentrique (27), le rotor (27) entraînant le pilon (11) alternativement vers le haut et vers le bas pour commencer l'opération d'égalisation du revêtement routier qui est réalisée par la tôle d'égalisation.
